# EUROPÄISCHE PATENTSCHRIFT

(11) **EP 0 140 180 B1**
(45) Veröffentlichungstag und Bekanntmachung des Hinweises auf die Patenterteilung: **01.04.1987**
(21) Anmeldenummer: 84111669.2
(22) Anmeldetag: 29.09.1984
(51) Int. Cl.: D06C 9/02

(54) **Maschine zur Flammbehandlung von textilen Warenbahnen**
Singeing machine for sheet-like textile materials
Machine de flambage pour matières textiles en bandes

(30) Priorität: 29.09.1983 DE 3335304
(43) Veröffentlichungstag der Anmeldung: 08.05.1985
(73) Patentinhaber: Osthoff-Senge GmbH & Co. KG, 42304 Wuppertal (DE)
(72) Erfinder: Osthoff, Walter, D-5600 Wuppertal 1 (DE); Hohenester, Otmar, D-5600 Wuppertal 1 (DE); Gessner, Anton, D-5630 Remscheid 11 (DE)
(74) Vertreter: Peerbooms, Rudolf, Dipl.-Phys.

## Beschreibung

Die Erfindung betrifft eine Maschine zur Flammbehandlung von textilen Warenbahnen, insbesondere eine Sengmaschine, mit einer Brennereinheit, welche eine in einem Sengschlitz mündende Brennkammer aufweist, die mit einem Gasgemischraum über einen Gemischzufuhrspalt verbunden ist, der zwecks Einstellung der Flammenbreite mittels einer Dämmeinrichtung teilweise absperrbar ist.

Bei derartigen Maschinen werden textile Warenbahnen mit hoher Geschwindigkeit an einer Sengflamme vorbeigeführt, wobei dieselbe Maschine zur Behandlung von Warenbahnen sehr verschiedener Breite eingesetzt wird. Die maximale zulässige Warenbahnbreite hängt von der Maschinenbreite ab, die meist mehrere Meter beträgt. Ohne geeignete Vorrichtungen würde bei der Bearbeitung schmaler Warenbahnen ein grosser Teil der Sengflamme nutzlos brennen, d.h. es entstünden hohe, für den Flammenbehandlungsprozess unnötige Energiekosten.

Durch die DE-PS 2 023 782 ist eine Maschine bekannt, bei der der Gemischzufuhrspalt zur Brennkammerdurch eine Reihe von leistungsförmigen Verschlusskörpern abschnittweise abgesperrt werden kann. Durch die dort beschriebene Einrichtung lassen sich bereits erhebliche Energieeinsparungen erzielen; doch muss bei der abschnittweisen Aufteilung der Verschlusskörper im allgemeinen in Kauf genommen werden, dass immer noch ein Teil des Gases ausserhalb der Warenbahnbreite nutzlos verbrennt. Darüber hinaus ist die Einstellung der Flammenbreite auf eine neue Warenbahn arbeitsaufwendig, weshalb die Gefahr besteht, dass das Bedienungspersonal aus Bequemlichkeit eine Anpassung der Sengflammbreite unterlässt.

Der Erfindung liegt die Aufgabe zugrunde, eine gattungsgemässe Maschine zu schaffen, bei welcher die Breite der Arbeitsflamme kontinuierlich und mit geringem Bedienungsaufwand verstellbar ist.

Diese Aufgabe wird erfindungsgemäss dadurch erreicht, dass die Dämmeinrichtung ein oder zwei, von einer bzw. beiden Stirnseiten der Brennereinheit her einschiebbare Verschlussstränge für den Gemischzufuhrspalt aufweist und dass die Verschlussstränge in einem zur Speisung einer Zündflamme ausreichenden Mass gasdurchlässig sind. Der wesentliche Vorteil der stirnseitigen Einschiebung von Verschlusssträngen besteht in der kontinuierlichen Verstellbarkeit der Flammenbreite, so dass eine genaue Anpassung an die jeweils vorbeigeführte Warenbahn möglich ist. Das Hin- und Herschieben von Verschlusssträngen von den Stirnseiten der Brennereinheit her ist deutlich einfacher als z.B. die Betätigung einer Reihe von Hebeln, wie sie bei einer diskontinuierlichen Verstelleinrichtung benötigt werden. Die Gasdurchlässigkeit der Verschlussstränge, die durch Bohrungen, Schlitze oder dgl. realisiert werden kann, gibt dem Bedienungspersonal die Möglichkeit, die Sengflamme auch bei stark reduzierter Flammenbreite von den Stirnseiten der Brennereinheit her gefahrlos zu zünden. Die dadurch entstehenden Gasverluste bleiben äusserst gering una fallen kostenmässig nicht ins Gewicht.

Der Erfindung zufolge können die Verschlussstränge in einem, in den Seitenwänden des Gemischzufuhrspaltes ausgenommenen Erweiterungskanal geführt sein. Zum Einbau einer kontinuierlichen Dämmeinrichtung genügt damit eine geringfügige Veränderung eines bereits vorhandenen Bauteiles, ohne dass noch weitere Befestigungseinrichtungen oder dgl. innerhalb der Brennereinheit nötig wären. Die Erfindung lässt sich somit auf einfache und kostengünstige Weise realisieren.

Nach einer bevorzugten Ausführung der Erfindung können die Verschlussstränge flexibel sein und mit ihrem aussenliegenden Endabschnitt jeweils auf einem zwecks Verstellung der innenliegenden Enden der Verschlussstränge drehbaren Wickelkörper aufgewickelt sein, von dem aus die Verschlussstränge durch Führungsrohre zu den Stirnenden der Brennereinheit führen. Beim Einsatz von flexiblen Verschlusssträngen kann - im Gegensatz zu starren Stangen oder dgl. - die normale Baubreite der Maschine beibehalten werden. Die Führungsrohre zwischen den Wickelkörpern und den Stirnenden der Brennereinheit können in gleicher Weise wie z.B. Kühlrohre oder Leitungen für die Gaszufuhr geführt werden, so dass sich insgesamt eine äusserts platzsparende Bauweise ergibt. Die kontinuierliche Verstellung der Flammenbreite kann nunmehr über eine einfache Drehbewegung erreicht werden.

Der Erfindung zufolge können die Verschlussstränge aus zu Schläuchen gewendelten Metallbändern bestehen. Derartige gewendelte Schläuche, sogenannte Spiralschläuche, eignen sich in verschiedener Hinsicht optimal zur Einstellung der Flammenbreite: Sie können aus hitzebeständigem Metall gefertigt werden und sind dennoch flexibel. Sie können durch geeignete Umbördelung der Bandränder in Längsrichtung eine hohe Zug- und Drucksteifigkeit erreichen und weisen in regelmässigen, engen Abständen Querschlitze auf, die eine gewisse Gasdurchlässigkeit gewährleisten.

Nach einer weiteren Ausführungsform der Erfindung kann der Maschine ein Warenbahnführer mit zwei die Kanten der Warenbahn abtastenden Kantenerfassern zugeordnet sein und kann eine Nachführeinrichtung vorgesehen sein, welche die Verschlussstränge in Abhängigkeit von der Lage der Kantenerfasser längs des Gemischzufuhrspaltes verschiebt. Die kontinuierliche Verstelleinrichtung der Dämmeinrichtung nach der Erfindung ist in besonderer Weise für eine Automatisierung geeignet, wobei mechanische, pneumatische oder auch elektrische Antriebe und Steuerungseinrichtungen einsetzbar sind. Damit braucht die Maschine nur noch am Warenbahnführer auf die Breite der jeweiligen Warenbahn eingestellt zu werden, während die Flammenbreite automatisch mitverändert wird. Da das Bedienungspersonal für einen ordnungsgemässen Betrieb der Maschine in jedem Fall gezwungen ist, den Warenbahnführer zu betätigen, ist auch jederzeit eine optimale Energieausnutzung gegeben.

Der Erfindung zufolge können die Kantenerfasser durch Drehen einer Spindel eingestellt werden und kann die Nachführeinrichtung die Wickelkörper nach Massgabe der Spindeldrehung verdrehen. Bei der Verwendung flexibler Verschlussstränge, insbesondere Spiralschläuche, lässt sich eine Nachführeinrichtung für die Einstellung der Flammenbreite in besonders einfacher Weise realisieren, weil lediglich zwei Drehbewegungen, einerseits am Warenbahnführer andererseits an den Wickelkörpern, miteinander koordiniert werden müssen.

Nach einer bevorzugten Ausführungsform der Erfindung kann die Spindeldrehung mittels eines Sollwertpotentiometers erfasst werden, kann die Winkellage der Wicklekörper über ein lstwertpotentiometer registriert werden, können die beiden Potentiometerwerte in einem elektronischen Regler verglichen werden und können die Wickelkörper entsprechend der Sollwertvorgabe nachgeführt werden. Diese Form einer elektrischen Nachführeinrichtung hat - z.B. gegenüber einer mechanischen Steuerung - den Vorteil, dass sie äusserst kostengünstig und platzsparend ist.

Der Erfindung zufolge kann im Gasgemischraum ein Druckaufnehmer zur Erfassung eines Istwertes angeordnet sein und kann die Maschine mit einem Regler ausgerüstet sein, der den Druck im Gasgemischraum über eine Verstellung der Gasgemischzufuhr auf einen vorwählbaren Sollwert regelt. Eine Verstellung der Flammenbreite und damit der Durchflussmenge des Gasgemisches ist unvermeidbar mit einer Veränderung des Druckes im Gasgemischraum und damit auch der Ausbildung der Sengflamme verbunden. Ohne einen Regler wäre daher jeder Wechsel der Warenbahnbreite mit einer umständlichen Nachstellung der Sengflamme verbunden. Die Vorteile einer automatischen Nachführung der Sengflammenbreite kommen in der Praxis dann voll zum Tragen, wenn über eine entsprechende Regeleinrichtung der Druck im Gasgemischraum konstant gehalten wird. Ist aber eine solche Einrichtung vorhanden, so ergibt sich insgesamt eine Maschine mit einem hohen Bedienungskomfort und mit einem minimalen Energieverbrauch.

Die Erfindung wird im folgenden anhand der Zeichnung näher beschrieben. In der Zeichnung zeigen:
Fig. 1 eine Sengmaschine in Vorderansicht in verkleinertem Massstab,
Fig. 2 einen Schnitt durch die Brennereinheit der Sengmaschine gemäss einem Schnitt 11-11 in Fig. 1,
Fig. 3 den Gemischzufuhrspalt der Brennereinheit nach Fig. 2, mit einem eingeschobenem Verschlussstrang,
Fig. 4 den Gemischzufuhrspalt gemäss einer Blickrichtung IV in Fig. 3,
Fig. 5 die Verschlussstränge mit Zuleitungen der Sengmaschine nach Fig. 1 in gleicher Blickrichtung und
Fig. 6 das Schaltschema einer Sengmaschine mit einer automatisch nachgeführten Dämmeinrichtung und einer Druckregelung des Gasgemischraumes.

Fig. 1 zeigt eine Brennereinheit 1 einer Sengmaschine in einer stark verkürzten Darstellung, die insgesamt eine Länge von mehreren Metern einnimmt. Der Sengmaschine 1 wird über Zuleitungsrohre 2 ein Gasgemisch zugeführt, welches zunächst in eine Verteilkammer 3 fliesst; vergl. Fig. 2. Das Gas passiert danach eine Staustufe 4 sowie einen Filter 5 und erreicht einen Gasgemischraum 6. Aus dem Gasgemischraum führt die Strömung weiter durch einen Gemischzufuhrspalt 7, welcher durch Kühlkanäle 8 auf niedriger Temperatur gehalten wird. In dem anschliessenden Brennraum 9, welcher von Rampensteinen 10 eingeschlossen wird, verbrennt das Gasgemisch, tritt in stark erhitztem Zustand durch einen Sengschlitz 11 und trifft auf eine textile Warenbahn 12, die mit hoher Geschwindigkeit an dem Sengschlitz 11 vorbeigeführt wird.

Fig. 3 zeigt den Gemischzufuhrspalt 7 mit einem eingeschobenen Verschlussstrang 13, welcher in einem Erweiterungskanal 14 geführt ist. Der Verschlussstrang 13 verschliesst Durchtrittsbohrungen 15 einer Gemischverteilerleiste 16.

Fig. 4 zeigt den Verschlussstrang 13, der im linken Bereich den Gemischzufuhrspalt 7 abschliesst und im rechten Teil die Durchtrittsbohrungen 15 freilässt. Der Verschlussstrang 13 besteht aus einem zu einem Schlauch gewendelten Metallband 17.

Die Verschlussstränge 13 werden über Führungsrohre 18 zu den Stirnenden 19 der Brennereinheit 1 geführt; vergl. Fig. 1.

Fig. 5 zeigt noch einmal gesondert die Führungsrohre 18 sowie die innenliegenden Enden 20 der Verschlussstränge 13, die innerhalb des Gemischzufuhrspaltes 7 verschoben werden. In die Stirnenden 19 der Brennereinheit 1 führen ausserdem Kühlrohre 21 sowie ein Flammenüberwachungsrohr 22.

Fig. 6 zeigt einen Warenbahnführer 23, der eine Spindel 24 aufweist, auf der zwei Kantenerfasser 25 für die strichpunktiert angedeuteten Kanten 26 einer Warenbahn 27 angeordnet sind. Die Position der Kantenerfasser 25 wird je nach Breite der Warenbahn 27 über ein Handrad 28 verstellt, wobei die Drehung der Spindel 24 über ein Sollwertpotentiometer 29 erfasst wird. Das Sollwertpotentiometer 29 ist mit einem elektronischen Regler 30 verbunden, welcher einen Elektromotor 31 steuert. Der Motor 31 treibt seinerseits eine Welle 32 in einem geeigneten Übersetzungsverhältnis an, auf deren Enden Wickelkörper 33 montiert sind. Die jeweilige Winkellage der Welle 32 bzw. der Wickel körper 33 wird über ein Istwertpotentiometer 34 registriert und in dem Regler 30 mit der Vorgabe des Sollwertpotentiometers 29 verglichen. Der Regler 30 kann dann über den Motor 31 ggfs. die Winkellage der Wickelkörper 33 korrigieren.

In Fig. 6 ist ein Fall dargestellt, bei dem eine Sengmaschine mit zwei Brennereinheiten 35 und 36 ausgerüstet ist. Dementsprechend sind auf jeder Seite der Welle 32 zwei Wickelkörper 33 vorgesehen, auf denen die strichpunktiert gezeichneten flexiblen Verschlussstränge 13 aufgewickelt sind. Die Verschlussstränge 13 werden über die Führungsrohre 18 bis zu gestrichelt gezeichneten Gemischzufuhrspalten 7 geführt. Die freien Enden 20 der Verschlussstränge 13 sind dabei so eingestellt, dass die Sengflamme etwas breiter als die Warenbahn 27 ist.

Die Gemischzufuhrspalten 7 werden über Gasgemischräume 39,40 mit Gas versorgt. Für den oberen Gasgemischraum 39 ist eine Druckregelung eingezeichnet. Sie besteht aus einem Druckaufnehmer 41, welcher den lstdruck im Gasgemischraum 39 feststellt und an einen Regler 42 weitergibt. Nach dem Vergleich des Istdruckes mit einem vorgewählten Sollwert kann nun automatisch die Gasgemischzufuhr zum Gasgemischraum 39, welche von einer Druckquelle 43 bereitgestellt wird, über ein Regelventil 44 eingestellt werden. Bei jeder Verstellung der Spindel 24 wird somit nicht nur die Lage der Verschlussstränge 13, sondern auch der Druck im Gasgemischraum 39 nachgeregelt.

## Patentansprüche

1. Maschine zur Flammbehandlung von textilen Warenbahnen, insbesondere Sengmaschinen, mit einer Brennereinheit (35), welche eine in einem Sengschlitz (11) mündende Brennkammer (9) aufweist, die mit einem Gasgemischraum (6) über einen Gemischzufuhrspalt (7) verbunden ist, der zwecks Einstellung der Flammenbreite mittels einer Dämmeinrichtung teilweise absperrbar ist, dadurch gekennzeichnet, dass die Dämmeinrichtung ein oder zwei, von einer bzw. beiden Stirnseiten der Brennereinheit (35) her einschiebbare Verschlussstränge (13) für den Gemischzufuhrspalt (7) aufweist und dass die Verschlussstränge (13) in einem zur Speisung einer Zündflamme ausreichenden Mass gasdurchlässig sind.

2. Maschine nach Anspruch 1, dadurch gekennzeichnet, dass die Verschlussstränge in einem in den Seitenwänden des Gemischzufuhrspaltes (7) ausgenommenen Erweiterungskanal (14) geführt wird.

3. Maschine nach Anspruch 1 oder 2, dadurch gekennzeichnet, dass die Verschlussstränge (13) flexibel sind und mit ihrem aussenliegenden Endabschnitt jeweils auf einem zwecks Verstellung der innenliegenden Enden (20) der Verschlussstränge (13) drehbaren Wickelkörper (33) aufgewickelt sind, von dem aus die Verschlussstränge (13) durch Führungsrohre (18) zu den Stirnenden der Brennereinheit (1) führen.

4. Maschine nach Anspruch 3, dadurch gekennzeichnet, dass die Verschlussstränge (13) aus zu Schläuchen gewendelten Metallbändern (17) bestehen.

5. Maschine nach einem der Ansprüche 1 bis 4, dadurch gekennzeichnet, dass der Maschine ein Warenbahnführer (23) mit zwei die Kanten (26) der Warenbahn (27) abtastenden Kantenerfassern (25) zugeordnet ist und dass eine Nachführeinrichtung vorgesehen ist, welche die Verschlussstränge (13) in Abhängigkeit von der Lage der Kantenerfasser (25) Längs des Gemischzufuhrspaltes (7) verschiebt.

6. Maschine nach einem der Ansprüche 3 bis 5, dadurch gekennzeichnet, dass die Kantenerfasser (25) durch Drehen einer Spindel (24) eingestellt werden und dass die Nachführeinrichtung die Wickelkörper (33) nach Massgabe der Spindeldrehung verdreht.

7. Maschine nach Anspruch 6, dadurch gekennzeichnet, dass die Spindeldrehung mittels eines Sollwertpotentiometers (29) erfasst wird, dass die Winkellage der Wickelkörper (33) über ein Istwertpotentiometer (34) registriert wird, dass die beiden Potentiometerwerte in einem elektronischen Regler (30) verglichen werden und dass die Wickelkörper (33) entsprechend der Sollwertvorgabe nachgeführt werden.

8. Maschine nach einem der Ansprüche 1 bis 7, dadurch gekennzeichnet, dass im Gasgemischraum (39) ein Druckaufnehmer (41) zur Erfassung eines Istwertes angeordnet ist und dass die Maschine mit einem Regler (42) ausgerüstet ist, der den Druck im Gasgemischraum (39) über eine Verstellung der Gasgemischzufuhr auf einen vorwählbaren Sollwert regelt.

## Claims

1. Machine for flame processing of textile goods webs, especially singeing machines, with a burner unit (35), which comprises a combustion chamber (9) opening into a singeing slot (11), said chamber being connected to a gas mixing chamber (6) via a mixture feed slot (7), said slot being partially sealable to adjust the flame width by means of a damper device, characterized by the fact that the damping device has one or two flexible sealing strips (13) for the mixture feed slot (7), said strips being insertable from one or both ends of burner unit (35), and that the sealing strips (13) are gas permeable to a degree which is sufficient to feed an ignition flame.

2. Machine according to Claim 1, characterized by the fact that the sealing strips are guided in an widened channel (14) made in the side walls of the mixture feed slot (7).

3. Machine according to Claim 1 or 2, characterized by the fact that the sealing strips (13) are flexible and their outer end portions of each are wound onto a rotatable winding body (33), to adjust the inward ends (20) of sealing strips (13), and that the sealing strips (13) are guided from the winding bodies (33) through guide tubes (18) to the ends of the burner unit (35).

4. Machine according to Claim 1, characterized by the fact that sealing strips (13) consist of metal strips (17) rolled into tubes.

5. Machine according to Claim 1, characterized by the fact that the machine has associated with it a material web guide (23) with two edge sensors (25) scanning the edges (26) of web (27) and that an adjusting device is provided which shifts the sealing strips (13) depending on the position of the edge sensors (25) along the mixture guide slot (7).

6. Machine according to Claim 5, characterized by the fact that the edge sensors (25) are adjusted by turning a spindle (24) and by the fact that the adjusting device rotates the winding bodies (33) as a function of the amount of spindle rotation.

7. Machine according to Claim 6, characterized by the fact that the spindle rotation is sensed by means of a set value potentiometer (29), that the angular position of the winding bodies (33) is recorded by an actual value potentiometer (34), that the two potentiometer values are compared in an electronic regulating device (30) and that the winding bodies (33) are adjusted in accordance with the variation from the set value.

8. Machine according to one of Claims 5 to 7, characterized by the fact that a pressure sensor (41) is located in the gas mixing chamber (39) to detect an actual value and that the machine is equipped with a regulator (42) which adjusts the pressure in the gas mixing chamber (39) to a presettable value by ad- justung the gas mixture feed.

## Revendications

1. Machine pour le flambage de bandes de produits textiles, en particulier machine à gazer, munie d'un groupe brûleur (35), qui comporte une chambre de combustion (9) débouchant dans une fente de flambage (11) et qui est reliée à un compartiment de mélange de gaz (6) par une fente d'amenée de mélange (7), qui est partiellement obturable au moyen d'un dispositif d'isolement, en vue du réglage de la largeur de flamme, caractérisée par le fait que le moyen d'isolement comporte, pour la fente d'amenée de mélange (7), un ou deux cordons obturateurs (13) qui peuvent être introduits par l'une ou les deux faces du brûleur (35) et les cordons obturateurs (13) sont perméables au gaz dans une mesure suffisante pour alimenter une flamme d'allumage.

2. Machine selon la revendication 1, caractérisée par le fait que les cordons obturateurs sont logés dans un canal d'élargissement (14) ménagés dans les parois latérales de la fente d'amenée du mélange (7).

3. Machine selon la revendication 1 ou 2, caractérisée par le fait que les cordons obturateurs (13) sont flexibles et, par leur section d'extrémité extérieure, sont chacun enroulés sur un corps d'enroulement (33) monté tournant, en vue du réglage des extrémités intérieures (20) des cordons obturateurs (13), et d'où lesdits cordons (13) sont amenés, par des tubes de guidage (18) aux extrémités frontales du groupe brûleurs (35).

4. Machine selon la revendication 3, caractérisée par le fait que les cordons obturateurs (13) sont constitués par des bandes métalliques 17) enroulées héli- coïdalement en tuyaux.

3. Machine selon l'une des revendications 1 à 4, caractérisée par le fait que lui est associé un guide de produit en bande (23) muni de deux détecteurs de lisières (25) palpant les lisières (26) des bandes de produit (27) et il est prévu un moyen de correction qui déplace les cordons obturateurs (13), en fonction de la position des détecteurs de lisières (25), le long de la fente d'amenée du mélange (7).

6. Machine selon l'une des revendications 3 à 5, caractérisée par le fait que les détecteurs de lisières (25) sont réglés par rotation d'un arbre (24) et le moyen de correction de guidage fait tourner le corps d'enroulement (33) selon la rotation de l'arbre.

7. Machine selon la revendication 6, caractérisée par le fait que la rotation de l'arbre est détectée par un potentiomètre (29) de valeur de consigne, la position angulaire des corps d'enroulement (33) est enregistrée par un potentiomètre (34) de valeur réelle, les deux valeurs des potentiomètres sont comparées dans un régulateur électronique (30) et les corps d'enroulement (33) sont corrigés en fonction des valeurs de consigne.

8. Machine selon l'une des revendications 1 à 7, caractérisée par le fait qu'un enregistreur (41) de pression est placé dans la chambre de mélange de gaz (39) pour relever une valeur réelle et la machine est dotée d'un regulateur (42) qui règle à une valeur de consigne préchoisie la pression dans la chambre de mélange de gaz (39) par réglage de ce mélange de gaz.
